# EUROPÄISCHE PATENTSCHRIFT

(11) **EP 4 486 523 B1**
(45) Veröffentlichungstag und Bekanntmachung des Hinweises auf die Patenterteilung: **08.04.2026**
(21) Anmeldenummer: 23704897.0
(22) Anmeldetag: 09.02.2023
(51) Int. Cl.: B21B 45/02, B21B 37/32

(54) **ABSTREIFVORRICHTUNG**
SCRAPING DEVICE
DISPOSITIF DE RACLAGE

(30) Priorität: 01.03.2022 DE 102022202100
(43) Veröffentlichungstag der Anmeldung: 08.01.2025
(73) Patentinhaber: SMS Group GmbH, 41069 Mönchengladbach (DE)
(72) Erfinder: SEIDEL, Ralf, 35690 Dillenburg (DE); FICK, Guido, 57223 Kreuztal (DE)
(74) Vertreter: Kross, Ulrich
(86) Internationale Anmeldenummer: PCT/EP2023/053169
(87) Internationale Veröffentlichungsnummer: WO 2023/165797

(56) Entgegenhaltungen:
- EP-A2- 0 899 030
- DE-A1- 102011 084 735
- DE-B- 1 139 460
- JP-A- H02 255 206

## Beschreibung

Die Erfindung betrifft eine Abstreifvorrichtung zum Aufbringen eines Kühlmittels auf die Oberfläche einer Arbeitswalze in einem Walzgerüst und zum Abschotten eines mit Hilfe der Arbeitswalze gewalzten Walzgutes gegen das ansonsten von der Arbeitswalze herabfließende Kühlmittel. Darüber hinaus betrifft die Erfindung ein System bestehend aus der erfindungsgemäßen Abstreifvorrichtung und einer Anstellvorrichtung zum Anstellen der Abstreifvorrichtung gegen die Arbeitswalze und ein Walzgerüst mit dem besagten System. Schließlich betrifft die Erfindung auch ein Verfahren zum Betreiben des besagten Systems.

Insbesondere beim Warmwalzen von metallischem Walzgut wird durch das heiße Walzgut und durch die bei dem Warmwalzen erbrachte Umformarbeit ein erheblicher Wärmestrom in die Arbeitswalzen des Walzgerüstes eingeleitet, der diese aufheizt. Eine gewisse Erwärmung ist zur Ausbildung eines sogenannten thermischen Crowns sogar erwünscht. Allerdings muss die Erwärmung beschränkt bleiben, um den Bereich des sinnvollen thermischen Crowns nicht zu überschreiten. Ein weiterer Effekt bei dem Eintrag der Wärme in die Arbeitswalze ist die Tatsache, dass die Wärme nicht nur an der Oberfläche der Arbeitswalze verbleibt, sondern auch in das Innere der Arbeitswalze eindringt. Sind die dabei entstehenden Temperaturunterschiede zwischen dem Walzeninneren und dem Walzenäußeren zu groß, so kann es zur Bildung von Rissen kommen und in der Folge sogar zu Ausbrüchen. Insofern wird der Einsatz einer Walzenkühlung angestrebt, die unmittelbar einsetzt, nachdem das Walzgut beim Walzen den Kontaktbereich mit der Arbeitswalze verlässt.

Die europäische Patentanmeldung EP 0 662 359 A1 offenbart eine Abstreifvorrichtung mit einem innenliegenden Kühlkanal, der in eine Spaltdüse mündet, zum Aufbringen eines Fluids, hier Luft, auf die Oberfläche einer Arbeitswalze im Auslauf eines Walzgerüstes. Die Funktion dieser Abstreifvorrichtung beruht auf dem Phänomen der Prandtl-Meyer Eckenströmung, einem Phänomen, das bei extrem hohen Luftgeschwindigkeiten, etwa Schallgeschwindigkeit auftritt, so dass ein injektorförmiger Austritt der Luft einen Unterdruck ausbildet. Die Abstreifvorrichtung ist nicht für eine direkte Anstellung an die Oberfläche der Arbeitswalze gedacht; vielmehr verbleibt zwischen der Oberfläche der Arbeitswalze und der Spitze der Abstreifvorrichtung ein, wenn auch nur kleiner, Spalt.

Bei einem Betrieb dieser Abstreifvorrichtung mit Kühlmittelwasser anstelle von Luft, würde das aus dem Stand der Technik vorgesehene Wirkprinzip verlassen. Darüber hinaus hätte, bei der reinen Übertragung des Konstruktionsprinzips, der noch verbleibende Spalt den Nachteil, dass zumindest eine Restmenge von Wasser durch diesen Spalt auf die Oberfläche des gewalzten Walzgutes herabfließen würde; das ist unerwünscht. Außerdem hätte die in der besagten europäischen Patentanmeldung offenbarte Abstreifvorrichtung, wenn sie mit flüssigem Kühlmittel betrieben werden würde, den Nachteil, dass sich oberhalb der Abstreifvorrichtung ein Kühlwasser-See ausbilden würde, der in dem keilförmigen Bereich zwischen der Abstreifvorrichtung und der äußeren Oberfläche der Arbeitswalze unbewegt bliebe und sich als sogenanntes Totwassergebiet dort aufheizen würde. Um die beiden genannten Nachteile zu verhindern und um die Walze so früh wie möglich nach dem Kontakt mit dem Walzgut zu kühlen, ist es im Stand der Technik grundsätzlich schon bekannt, Abstreifvorrichtungen gegen die Oberfläche der Walze anzustellen.

Das Anstellen hat jedoch den Nachteil, dass dann die Abstreiferspitze und die gekrümmte Strömungsleitfläche, die in der EP 0 662 359 A1 zusammen die Spaltdüse bilden, einem Verschleiß in Folge von Abrieb unterliegen. Die Folge dieses Abriebs der gekrümmten Strömungsleitflächen wäre eine Veränderung der Geometrie des Austritts der Spaltdüse, was zu einem unkontrollierten Austritt des energiereichen Luftstromes aus der Spaltdüse führen würde.

Die deutsche Offenlegungsschrift DE 10 2011 084 735 A1 betrifft einen Abstreifer für eine Arbeitswalze eines Walzgerüstes, wobei der Abstreifer eine Abstreiferspitze zum Kontaktieren der Arbeitswalze aufweist. Ein erstes Abschirmelement ist vorgesehen zum Abschirmen des Glühwalzgutes gegen Kühlwasser. Ein zweites Abschirmelement ist vorgesehen zum Abschirmen des ersten Abschirmelementes gegen eine thermische Belastung durch das Walzgut. Das Kühlmittel wird mit Hilfe einer Kühlwassersprühvorrichtung auf die Arbeitswalze aufgesprüht.

Die Druckschrift DE 1 139 460 A offenbart eine Abstreifvorrichtung zum Aufbringen eines flüssigen Kühlmittels auf die Oberfläche einer Arbeitswalze eines Walzgerüstes gemäß dem Oberbegriff des Patentanspruchs 1.

Der Erfindung liegt die Aufgabe zugrunde, eine bekannte Abstreifvorrichtung mit einem Kühlkanal zum Aufbringen eines flüssigen Kühlmittels auf die Arbeitswalze, ein bekanntes System bestehend aus der bekannten Abstreifvorrichtung und einer Anstellvorrichtung, ein bekanntes Walzgerüst mit dem System sowie ein Verfahren zum Betreiben des Systems dahingehend weiterzubilden, dass der besagte Nachteil einer unerwünschten Veränderung der Geometrie der Austrittsöffnung der Düse bei einer Anstellung der Abstreifvorrichtung gegen die Oberfläche der Arbeitswalze wirkungsvoll verhindert wird und dass das in den Bereich der Austrittsöffnung der Düse zugeführte Kühlwasser gleichmäßig verteilt wird.

Diese Aufgabe wird bezüglich der Abstreifvorrichtung durch den Gegenstand des Patentanspruchs 1 gelöst.

Die Begriffe "unten", "oben" beziehen sich auf die in den Figuren dargestellte Anordnung der erfindungsgemäßen Abstreifvorrichtung im Raum.

Bei Anstellung der Abstreifvorrichtung gegen die Oberfläche der Arbeitswalze unterliegen die Abstreiferspitze und die Spaltdüse, insbesondere beim Warmwalzen, einem Abrieb im Bereich der Verschleißlänge 1. Die beanspruchte parallele Ausbildung und Anordnung der oberen und unteren Strömungsleitflächen zueinander gewährleistet dabei vorteilhafterweise, dass der Querschnitt der Spaltdüse über der Verschleißlänge geometrisch unverändert ist und bleibt, auch wenn die Abstreifvorrichtung gegen eine Arbeitswalze angestellt und die Spaltdüse dadurch in an ihrem kühlwasseraustrittsseitigen Ende aufgrund der Anstellung abgetragen und zunehmend verkürzt wird. Die Kühlung der Arbeitswalze und die Kühleffizienz werden deshalb bei Verwendung der erfindungsgemäßen Spaltdüse, vorteilhafterweise auch im Falle von deren Verschleiß nicht negativ beeinträchtigt. Die Kühleffizienz ist auch deshalb vergleichsweise hoch, weil der Abstand zwischen dem vorderen Ende der Abstreiferspitze bzw. der Oberfläche der Arbeitswalze und der Austrittsöffnung der Spaltdüse nur klein ist. Das gilt gleichermaßen für eine obere und eine untere Arbeitswalze im Walzgerüst.

Gemäß der Erfindung ist zwischen der oberen und der unteren Strömungsleitfläche eine Trennplatte angeordnet, die in Form eines Kamms mit Zinken ausgebildet ist, wobei die Zinken zu der Austrittsöffnung der Spaltdüse hin ausgerichtet sind. Dabei stehen zumindest einzelne der Räume zwischen den Zinken in fluidleitender Verbindung mit dem Kühlkanal, insbesondere mit dem Sammelraum für das Kühlmittel. Die Dicke der Trennplatte bestimmt die Höhe der Spaltdüse und damit auch die Größe des Öffnungsquerschnittes der Spaltdüse. Aufgrund der länglichen Erstreckung der Zinken in Tiefenrichtung sind die Zwischenräume zwischen den Zinken ebenfalls langgestreckt. Durch die beanspruchte Einspeisung des Kühlmittels, vorzugsweise am Fuße der Zinken, in diese Zwischenräume wird das Kühlmittel durch die Zinken vorteilhafterweise bereits vor Austritt aus der Spaltdüse für einen rechtwinkligen Austritt aus der Spaltdüse ausgerichtet. Gleichzeitig bewirkt die Trennplatte in Kombination mit dem stromaufwärts vorgelagerten Sammelraum eine gleichmäßige Verteilung des zugeführten Kühlwassers in den Bereich der Austrittsöffnung der Spaltdüse.

Grundsätzlich können die beiden vorzugsweise parallelen Strömungsleitflächen - auch bei der vorliegenden Erfindung - uneben, z.B. wellenförmig ausgebildet sein. Dann würde sich jedoch der Austrittswinkel, mit dem das Kühlmedium aus der Spaltdüse austritt, je nach verschleißbedingtem Abtrag der Spaltdüse ändern. Gemäß einem ersten Ausführungsbeispiel ist es deshalb vorteilhaft, wenn die beiden Strömungsleitflächen nicht nur parallel, sondern auch jeweils plan ausgebildet sind. Dann bleibt der Austrittswinkel vorteilhafterweise unabhängig von der Größe der Abtragung der Spaltdüse immer gleich.

Gemäß einem weiteren Ausführungsbeispiel ist eine Düsenabdeckplatte, deren Unterseite die obere Strömungsleitfläche der Spaltdüse bildet, und/oder die Abstreiferspitze als Verschleißteil jeweils lösbar an dem Grundkörper befestigt. Im Fall ihres Verschleißes können sie dann vorteilhafterweise einfach von dem Grundkörper abgetrennt und preisgünstig durch entsprechende neue Teile ersetzt werden.

Die Ausbildung der Düsenabdeckplatte ist aus einem weicheren Material als die Abstreiferspitze hergestellt. Damit wird das Ausströmen des Kühlmittels auch bei Verschleiß der Abstreiferspitze sichergestellt, da auf jeden Fall eine Strömung auf die Walzenoberfläche gerichtet werden kann.

Wenn in der Abstreifvorrichtung stromaufwärts der Spaltdüse ein Sammelraum für das Kühlmittel ausgebildet ist, hat dies den Vorteil, dass sich das Kühlmittel beim Austritt aus der Spaltdüse gleichmäßig über die gesamte Breite des vorgelagerten Sammelraumes, vorzugsweise über die gesamte Breite der Spaltdüse gleichmäßig verteilt wird und aus der gleichmäßig, d. h. mit gleichem Druck oder gleichem Volumenstrom über der Breite aus der Spaltdüse austritt.

Gemäß einem weiteren Ausführungsbeispiel ist der Sammelraum in Breitenrichtung in eine Mehrzahl von Zonen unterteilt, die für den Durchfluss des Kühlmittels durch die Spaltdüse - je nach Bedarf im Einzelfall - individuell zuschaltbar oder absperrbar sind. Vorzugsweise sind den einzelnen Zonen jeweils auch individuelle Anschlüsse für die Zuführung des Kühlmittels zugeordnet. Das individuelle und/oder gruppenweise Ansteuern der Kühlmittelzufuhr in den einzelnen Zonen gestattet es vorteilhafterweise, die Kühlleistung der Abstreifvorrichtung zonenweise und optional auch mengenmäßig über der Breite individuell einzustellen.

Die bereits angesprochene optionale Ausbildung der Zonen innerhalb der Spaltdüse kann zum einen durch entsprechende Sperrelemente innerhalb des Sammelraumes erfolgen. Alternativ kann die Ausbildung der Zonen auch durch eine geeignete Ausbildung der Trennplatte erfolgen. Die Zinken mit ihren jeweiligen Zwischenräumen sind dann jeweils nur in dem Breitenbereich der Spaltdüse auszubilden, der als Zone für einen Durchfluss des Kühlmittels offen sein soll; in den Nachbarbereichen in Breitenrichtung der Spaltdüse, die für einen Durchtritt des Kühlmittels gesperrt werden sollen, kann dies durch die Ausbildung der Trennplatte ohne Zinken erfolgen. Die Trennplatte fungiert dann dort als Abdichtung des Sammelraums über den jeweils gewünschten Breitenbereichen. Durch die Trennplatte werden dann Öffnungen des Kühlkanals zwischen den Zinken abgedeckt bzw. geschlossen, so dass kein Kühlmittel mehr hindurchtreten kann.

Bezüglich des besagten Systems wird die oben genannte Aufgabe der Erfindung durch den Gegenstand des Anspruchs 9 gelöst.

Bezüglich des Walzgerüstes wird die oben genannte Aufgabe der Erfindung durch den Gegenstand des Anspruchs 10 gelöst.

Die Vorteile des beanspruchten Systems und des beanspruchten Walzgerüstes entsprechen den oben mit Bezug auf die beanspruchte Abstreifvorrichtung genannten Vorteilen. Neben der Abstreifvorrichtung umfassen das System und das Walzgerüst jeweils auch eine Anstellvorrichtung zum Anstellen der Abstreifvorrichtung gegen eine obere und/oder untere Arbeitswalze. Die Abstreifvorrichtungen sind dann oberhalb und/oder unterhalb des gewalzten Walzgutes angeordnet und verhindern auf diese Weise vorteilhafterweise zumindest weitgehend einen Kontakt der Oberseite und/oder auch der Unterseite des Walzgutes mit dem durch die Abstreifvorrichtung auf die Arbeitswalze applizierten Kühlmittel. Auf der Unterseite bedarf es nicht notwendigerweise einer Anstellvorrichtung, weil es dort ausreichen kann, dass die untere Abstreifvorrichtung durch die Gewichtskraft gegen die untere Arbeitswalze angestellt wird.

Das beanspruchte Walzgerüst kann eine Steuerungseinrichtung oder eine Regelungseinrichtung zur Steuerung oder Regelung der thermischen Ist-Balligkeit der Arbeitswalzen auf eine vorgegebene Soll-Balligkeit, der Ist-Planheit des Walzguts auf eine vorgegebene Soll-Planheit und/oder des Ist-Profils des Walzgutes auf ein vorgegebenes Soll-Profil aufweisen. Die erfindungsgemäße Abstreifeinrichtung dient dann in Verbindung mit einem vorzugsweise durch die Steuereinrichtung oder die Regelungseinrichtung ansteuerbaren Ventil für das Kühlmittel als Stellglied. Mit Hilfe der Anstellvorrichtung wird die Abstreifvorrichtung gegen die Oberfläche der Arbeitswalze angestellt und mit Hilfe des Ventils wird die Geschwindigkeit mit der das Kühlmittel aus der Spaltdüse austritt, derart geeignet variiert, dass die besagten Ist-Größen in die besagten Soll-Größen überführt werden können. Alternativ oder zusätzlich können auch die Zonen innerhalb der Abstreifvorrichtung für den genannten Zweck geeignet individuell aktiviert oder deaktiviert werden.

Die oben genannte Aufgabe wird schließlich durch das Verfahren gemäß Anspruch 12 zum Betreiben des erfindungsgemäßen Systems gelöst. Die Vorteile dieses Verfahrens entsprechen den zuvor im Hinblick auf die besagten Steuerungs- oder Regelungseinrichtungen genannten Vorteilen.

Der Beschreibung sind 4 Figuren beigefügt, wobei
- Figur 1: die erfindungsgemäße Abstreifvorrichtung in einem Längsschnitt;
- Figur 2: die erfindungsgemäße Abstreifvorrichtung in einem geöffneten Zustand in perspektivischer Draufsicht;
- Figur 3: die einzelnen Bauelemente der erfindungsgemäßen Spaltdüse in einer Explosionsdarstellung; und
- Figur 4: die erfindungsgemäße Abstreifvorrichtung mit einer zugehörigen Anstellvorrichtung in einem Walzgerüst
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt die erfindungsgemäße Abstreifvorrichtung 100 in einem Längsschnitt. Die Abstreifvorrichtung 100 dient zum Aufbringen eines Kühlmittels auf die Oberfläche einer Arbeitswalze eines Walzgerüstes und zum Abschotten eines mit Hilfe der Arbeitswalze gewalzten Walzgutes gegen das Kühlmittel. Die Abstreifvorrichtung 100 weist eine Abstreiferspitze 110 und einen Grundkörper 120 als Träger der Abstreiferspitze 110 auf. Der Grundkörper weist in seinem Inneren einen Kühlkanal 122 für das Kühlmittel auf. Der Kühlkanal 122 verbindet mindestens einen Anschluss 130-i mit i = 1-I mit $I ∈ ℕ$ fluidleitend mit einer Spaltdüse 140 an der Abstreiferspitze 110. Die Austrittsöffnung der Spaltdüse 140 ist gegenüber dem vorderen Ende 112 der Abstreiferspitze in Tiefenrichtung y zurückversetzt. Der Kühlkanal 122 ist innerhalb der Spaltdüse durch eine obere Strömungsleitfläche 142 und eine untere Strömungsleitfläche 144 begrenzt. Die untere Strömungsleitfläche 144 wird dabei vorteilhafterweise durch die Oberseite der Abstreiferspitze 110 gebildet, während die obere Strömungsleitfläche 142 durch die Unterseite einer Düsenabdeckplatte 146 gebildet wird. Die Düsenabdeckplatte 146 kann auch als Teil der Abstreiferspitze 110 angesehen werden. Bei Anstellung der Abstreifvorrichtung 100 beim Betrieb des Walzgerüstes gegen eine Arbeitswalze 210 unterliegt die Abstreiferspitze 110 zusammen mit der Spaltdüse 140, d. h. insbesondere zusammen mit der

Düsenabdeckplatte 146 einem Verschleiß in Folge von Abrieb. Dieser potentielle Verschleißbereich ist in Figur 1 mit dem Bezugszeichen 180 schraffiert gekennzeichnet. Die in Figur 1 mit durchgezogener Linie angedeutete Arbeitswalze 210 zeigt den Anfangszustand, bei dem die Arbeitswalze gegen das vordere Ende 112 der noch unverbrauchten Abstreiferspitze 110 angestellt ist. Demgegenüber zeigt die gestrichelte Linie die Position der Arbeitswalze 210 nach dem Eintritt des Verschleißes.

Um zu gewährleisten, dass der besagte Abrieb und Verschleiß der Spaltdüse 140 nicht zu einer unerwünschten Veränderung der Geometrie der Austrittsöffnung der Spaltdüse und damit zu einem unkontrollierten Austritt von Wasser aus der Spaltdüse führt, sind die obere und die untere Strömungsleitfläche 142, 144 bei der erfindungsgemäßen Spaltdüse 140 - beginnend ab der Austrittsöffnung der Spaltdüse 140 für das Kühlmittel -mindestens über eine vorbestimmte Verschleißlänge I der Spaltdüse in Tiefenrichtung y parallel zueinander ausgerichtet.

Zusätzlich können die untere und die obere Strömungsleitfläche 144, 142 auch plan bzw. eben ausgebildet sein, wie in Figur 1 gezeigt. Im Unterschied zu einer grundsätzlich ebenfalls möglichen nicht-ebenen Ausbildung der Strömungsleitflächen bietet deren ebene Ausbildung den Vorteil, dass der Strömungswinkel, mit welchem das Kühlmittel auf die Oberfläche der Arbeitswalze auftrifft, bei konstantem Anstellwinkel der Abstreifvorrichtung 100 gegen die Arbeitswalze 210 auch bei kontinuierlichem Abrieb der Spaltdüse 140 konstant bleibt.

Insbesondere die Düsenabdeckplatte 146 und/oder die Abstreiferspitze 110 sind als Verschleißteile vorteilhafterweise lösbar an dem Grundkörper 120 befestigt.

In Figur 1 ist weiterhin zu erkennen, dass der Kühlkanal 122 einen der Spaltdüse 140 entgegen der Strömungsrichtung -y des Kühlmittels vorgelagerten Sammelraum 125 für das Kühlmittel aufweist, der sich vorzugsweise in Breitenrichtung x über die gesamte Breite der Spaltdüse 140 erstreckt. Der Sammelraum 125 ist in Figur 1 mit einer Abdeckplatte 126 abgedeckt.

Figur 2 zeigt die erfindungsgemäße Abstreifvorrichtung 100 in geöffnetem Zustand in einer perspektivischen Ansicht. Die Abstreifvorrichtung ist in Figur 2 insbesondere insofern geöffnet, als dass die Abdeckplatte 126 für den Sammelraum und die Düsenabdeckplatte 146 der Spaltdüse 140 entfernt wurden. Während Figur 1 nur den vorderen Teil der Abstreifvorrichtung 100 bis zu dem Sammelraum 125 in einem Längsschnitt gezeigt hat, zeigt Figur 2 auch hintere Bereiche des Grundkörpers 120 mit den Anschlüssen 130 zum Zuführen des Kühlmittels. Es ist zu erkennen, dass den einzelnen Anschlüssen 130 zum Zuführen des Kühlmittels jeweils eigene Kanäle zugeordnet sind, die in den Sammelraum 125 münden. Der Sammelraum 125 steht über die in Figur 2 erkennbaren Schlitze 159 und über die Öffnung 158 der Kühlkanäle in fluidleitender Verbindung mit den Zwischenräumen zwischen jeweils zwei benachbarten Zinken 155 der Trennplatte 150. Die Dicke der Trennplatte 150 in z-Richtung definiert gleichzeitig die Höhe der Öffnung der Spaltdüse 140 und bestimmt auf diese Weise auch die Größe des Öffnungsquerschnitts der Spaltdüse 140. Durch die Zinken 155 wird das Kühlmittel, wie in Figur 2 durch die Pfeile angedeutet, parallel zu deren Längserstreckung gleichmäßig und gerichtet aus der Abstreifdüse herausgeleitet.

Die erfindungsgemäße Abstreifvorrichtung 100 kann in Breitenrichtung x in einzelne Zonen Z1...Z4 unterteilt sein. Die Unterteilung in Zonen ist optional und kann beispielsweise durch das Vorsehen von optionalen Trennstegen 127 innerhalb des Sammelraumes 125 realisiert werden. Vorzugsweise ist dann jeder der Zonen ein eigener Anschluss 130-i zum Zuführen des Kühlmittels zugeordnet. Alternativ oder zusätzlich zu dem Vorsehen der Stege 127 kann eine Ausbildung einzelner Zonen innerhalb der Spaltdüse 140 auch dadurch realisiert werden, dass die Trennplatte 150 nur in den gewünschten Zonen mit den besagten Zinken 155 ausgebildet ist. In den übrigen Bereichen in Breitenrichtung, in denen keine Zone bzw. keine Ausgabe des Kühlmittels gewünscht ist, kann dies auch dadurch realisiert werden, dass die Trennplatte 150 in diesen Breitenbereichen so ausgebildet ist, dass sie die Öffnungen 158 abdeckt. Damit wäre dann der Austritt des Kühlmittels durch diese Öffnungen 158 in den jeweiligen Breitenbereichen unterbunden.

Figur 3 zeigt den Aufbau der erfindungsgemäßen Spaltdüse 140 nochmals in einer Explosionsdarstellung. Die Unterseite bildet die Abstreiferspitze 110 mit den besagten Öffnungen 158 als fluidleitende Verbindungen zwischen dem Sammelraum 125 und den Zwischenräumen zwischen den Zinken 155 der Trennplatte 150. Die Oberseite der Abstreiferspitze 110 bildet die besagte untere Strömungsleitfläche 144 der Spaltdüse. Die gegenüberliegende obere Steuerungsleitfläche 142 wird durch die Unterseite der Düsenabdeckplatte 146 gebildet. Schließlich werden die Abstreiferspitze 110, die Trennplatte 150 und die Düsenabdeckplatte 146 über eine Abschlussplatte 148 miteinander verschraubt.

Figur 4 zeigt ein Walzgerüst 200 mit einer oberen und einer unteren Arbeitswalze 210 zum Walzen von Walzgut. Vorzugsweise im Auslauf des Walzgerüstes 200 ist die erfindungsgemäße Abstreifvorrichtung 100 mit Hilfe einer oberen Anstellvorrichtung, beispielsweise eines Zylinders 160 gegen die obere Arbeitswalze 210 angestellt.

Alternativ oder zusätzlich zu der oberen Abstreifvorrichtung 100 kann auch eine untere Abstreifvorrichtung 100 vorgesehen sein zum Anstellen gegen die untere Arbeitswalze 210 des Walzgerüstes 200. Zum Anstellen der unteren Abstreifvorrichtung 100 bedarf es nicht notwendigerweise einer unteren Anstellvorrichtung; alternativ zu einer unteren Anstellvorrichtung kann die Anstellung der unteren Abstreifvorrichtung auch einfach durch Ausnutzung der Gewichtskraft erfolgen. Das Walzgerüst 200 verfügt vorteilhafterweise über eine Steuerungseinrichtung oder eine Regelungseinrichtung 220 zur Steuerung oder Regelung von beispielsweise der thermischen Ist-Balligkeit der Arbeitswalzen 210 auf eine vorgegebene Soll-Balligkeit, der Ist-Planheit des Walzgutes auf eine vorgegebene Soll-Planheit und/oder des Ist-Profils des Walzgutes auf ein vorgegebenes Soll-Profil. Dabei dient die erfindungsgemäße untere und/oder obere Abstreifvorrichtung 100 in Verbindung mit einem durch die Steuerungseinrichtung oder die Regelungseinrichtung ansteuerbaren Ventil für das Kühlmittel als Stellglied. Mit Hilfe des Ventils wird dann die Austrittsgeschwindigkeit, mit der das Kühlmittel aus der Spaltdüse 140 der jeweils angestellten Abstreifvorrichtung 100 austritt derart geeignet variiert, dass die besagten Ist-Größen auf die besagten vorgegeben Soll-Größen eingestellt oder eingeregelt werden. Das besagte Stellglied ist, wie oben beschrieben, auch geeignet, den Austritt des Kühlmittels in Breitenrichtung x zonenweise zu steuern.

Die Abstreifvorrichtung 100 bildet in Verbindung mit der Anstellvorrichtung 160 das System im Sinne der Erfindung.

Das erfindungsgemäße Verfahren zum Betreiben des erfindungsgemäßen Systems umfasst insbesondere die folgenden Schritte:
- Anstellen der Abstreifvorrichtung 100 gegen die Arbeitswalze 210 in einem Walzgerüst 200 so, dass die Abstreiferspitze 110 und die Düsenabdeckplatte 146 gleichzeitig gemeinsam gegen die Arbeitswalze 210 drücken. Nach dem Anstellen erfolgt ein optionales Pumpen des Kühlmittels durch den mindestens einen Anschluss 130, durch den Kühlkanal 112 und durch die Spaltdüse 140 auf die Oberfläche der Arbeitswalze 210 in dem Walzgerüst 200. Der Druck oder der Volumenstrom, mit dem das Kühlmittel aus der Spaltdüse 140 austritt, wird dann mit Hilfe des besagten Ventils, angesteuert durch die Steuerungseinrichtung oder Regelungseinrichtung 220 derart geeignet variiert, dass zumindest eine der oben genannten Ist-Größen auf die zugeordneten vorgegebenen Soll-Größen eingestellt bzw. eingeregelt wird. Bei dem Kühlmittel handelt es sich erfindungsgemäß um ein Kühlfluid, insbesondere um Wasser.

Das Pumpen des Kühlmittels kann ein- oder ausgeschaltet werden; d. h. in bestimmten Betriebszuständen kann es sinnvoll sein, die erfindungsgemäße Abstreifvorrichtung 100 auch ohne austretendes Kühlmittel gegen die Oberfläche einer Arbeitswalze 210 anzustellen.

### Bezugszeichenliste

- 100: Abstreifvorrichtung
- 110: Abstreiferspitze
- 112: vorderes Ende der Abstreiferspitze
- 120: Grundkörper
- 122: Kühlkanal
- 125: Sammelraum
- 126: Abdeckplatte Sammelraum
- 127: Trennstege (optional)
- 130: Anschluss zum Zuführen des Kühlmittels
- 140: Spaltdüse
- 142: obere Strömungsleitfläche
- 144: untere Strömungsleitfläche
- 146: Düsenabdeckplatte
- 148: Abschlusslatte
- 150: Trennplatte
- 155: Zinken
- 158: Öffnungen der Kühlkanäle zwischen 2 Zinken
- 160: Anstellvorrichtung
- 180: Verschleißbereich
- 200: Walzgerüst
- 210: Arbeitswalze
- 220: Regeleinrichtung

- I: Verschleißlänge
- x: Breitenrichtung
- y: Tiefenrichtung
- -y: Strömungsrichtung Kühlmittel
- z: Höhenrichtung
- Z1, Z2, Z3, Z4: einzelne Zonen

## Patentansprüche

1. Abstreifvorrichtung (100) zum Aufbringen eines flüssigen Kühlmittels auf die Oberfläche einer Arbeitswalze (210) eines Walzgerüstes (200) und zum Abschotten eines mit Hilfe der Arbeitswalze gewalzten Walzgutes gegen das von der Arbeitswalze herabfließende Kühlmittel, aufweisend
- eine Abstreiferspitze (110); und
- einen Grundkörper (120) als Träger der Abstreiferspitze (110),
wobei der Grundkörper (120) in seinem Innern einen Kühlkanal (122) für das Kühlmittel aufweist zum fluidleitenden Verbinden mindestens eines Anschlusses (130) zum Zuführen des Kühlmittels mit einer an der Abstreiferspitze (110) ausgebildeten Düse zum Aufbringen des Kühlmittels auf die Arbeitswalze (210),
wobei die Düse gegenüber dem vorderen Ende (112) der Abstreiferspitze (110) in Tiefenrichtung (y) zurückversetzt ist; und
wobei der Kühlkanal (122) innerhalb der Düse durch eine obere Strömungsleitfläche (142) und eine untere Strömungsleitfläche (144) begrenzt ist; wobei die obere und die untere Strömungsleitfläche (142, 144) mindestens über eine vorbestimmte Verschleißlänge (I) der Spaltdüse (140) in Tiefenrichtung (y) in einem Winkel von weniger als 15° in Strömungsrichtung des Kühlmittels konvergierend oder divergierend zueinander, vorzugsweise parallel zueinander verlaufend ausgebildet sind; und
**dadurch gekennzeichnet,**
**dass** es sich bei der Düse um eine Spaltdüse (140) handelt; und
**dass** zwischen der unteren und der oberen Strömungsleitfläche (142, 144) eine Trennplatte (150) angeordnet ist, die in Form eines Kamms mit Zinken (155) ausgebildet ist, die zu der Austrittsöffnung der Spaltdüse (140) hin ausgerichtet sind,
wobei zumindest einzelne der Öffnungen (158) zwischen den Zinken (155) in fluidleitender Verbindung mit dem Kühlkanal (122) für das Kühlmittel stehen.

2. Abstreifvorrichtung (100) nach Anspruch 1,
**dadurch gekennzeichnet,**
**dass** die obere und die untere Strömungsleitfläche (142, 144) jeweils eben ausgebildet sind.

3. Abstreifvorrichtung (100) nach einem der vorangegangenen Ansprüche,
**dadurch gekennzeichnet,**
**dass** die obere Strömungsleitfläche (142) durch die Unterseite einer Düsenabdeckplatte (146) und die untere Strömungsleitfläche (144) durch die Oberseite der Abstreiferspitze (110) gebildet ist.

4. Abstreifvorrichtung (100) nach einem der vorangegangenen Ansprüche,
**dadurch gekennzeichnet,**
**dass** die Düsenabdeckplatte (146) und/oder die Abstreiferspitze (110) als Verschleißteile jeweils lösbar an dem Grundkörper (120) befestigt sind.

5. Abstreifvorrichtung (100) nach Anspruch 3 oder 4,
**dadurch gekennzeichnet,**
**dass** die Düsenabdeckplatte (146) aus einem weicheren Material als die Abstreiferspitze (110) hergestellt ist.

6. Abstreifvorrichtung (100) nach einem der vorangegangenen Ansprüche,
**dadurch gekennzeichnet,**
**dass** der Kühlkanal (122) einen der Spaltdüse entgegen der Strömungsrichtung (-y) des Kühlmittels vorgelagerten Sammelraum (125) für das Kühlmittel aufweist, der sich vorzugsweise über die gesamte Breite der Spaltdüse (140) erstreckt.

7. Abstreifvorrichtung (100) nach Anspruch 6,
**dadurch gekennzeichnet,**
**dass** der Sammelraum (125) in Breitenrichtung (x) in eine Mehrzahl von Zonen (Z1, Z2, Z3) unterteilt ist, die für den Durchfluss des Kühlmittels durch die Spaltdüse (140) -je nach Bedarf im Einzelfall - individuell zuschaltbar oder absperrbar sind; und
**dass** vorzugsweise jeweils individuelle Anschlüsse (130-i) für die Zuführung des Kühlmittels zu den einzelnen Zonen (Z1, Z2, Z3) vorgesehen sind.

8. Abstreifvorrichtung (100) nach Anspruch 7,
**dadurch gekennzeichnet,**
**dass** die Zinken (155) an der Trennplatte (150) nur in der mindestens einen Zone über der Breite der Spaltdüse ausgebildet sind, die für einen Durchfluss des Kühlmittels vorgesehen ist.

9. System aufweisend
eine Abstreifvorrichtung (100) nach einem der vorangegangenen Ansprüche; und
eine Anstellvorrichtung (160) zum Anstellen der Abstreifvorrichtung (100) gegen die Oberfläche einer Arbeitswalze (210) in einem Walzgerüst (200).

10. Walzgerüst (200) mit mindestens einer Arbeitswalze (210) zum Walzen von Walzgut;
**dadurch gekennzeichnet,**
**dass**, vorzugsweise im Auslauf des Walzgerüstes, mindestens eine Abstreifvorrichtung (100) nach einem der Ansprüche 1 bis 8 vorgesehen ist;
**dass** zum Anstellen der Abstreifvorrichtung (100) gegen eine obere Arbeitswalze (210) eine obere Anstellvorrichtung (160) vorgesehen ist; und/oder dass zum Anstellen der Abstreifvorrichtung (100) gegen eine untere Arbeitswalze (210) keine oder eine untere Anstellvorrichtung vorgesehen ist.

11. Walzgerüst nach Anspruch 10,
**gekennzeichnet durch**
eine Steuerungseinrichtung oder Regelungseinrichtung (220) zur Steuerung oder Regelung der thermischen Ist-Balligkeit der Arbeitswalzen auf eine vorgegebene Soll-Balligkeit, der Ist-Planheit des Walzgutes auf eine vorgegebene Soll-Planheit und/oder des Ist-Profils des Walzgutes auf ein vorgegebenes Soll-Profil jeweils durch geeignete Variation der Geschwindigkeit mit dem das Kühlmittel aus der Spaltdüse (140) austritt und/oder durch Variation der Zonen (Z1, Z2, Z3) aus denen das Kühlmittel aus der Spaltdüse (140) austritt mit der Abstreifvorrichtung, vorzugsweise in Verbindung mit einem steuerbaren Ventil für das Kühlmittel, jeweils als Stellglied.

12. Verfahren zum Betreiben des Systems nach Anspruch 9 mit der Abstreifvorrichtung nach Anspruch 7, aufweisend folgende Schritte:
- Anstellen der Abstreifvorrichtung gegen die Arbeitswalze in einem Walzgerüst so, dass die Abstreiferspitze und die Düsenabdeckplatte gleichzeitig gegen die Arbeitswalze drücken; und
- optionales Pumpen des Kühlmittels durch den mindestens einen Anschluss (130) zum Zuführen des Kühlmittels durch den Kühlkanal (122) und durch die Spaltdüse (140) auf eine Arbeitswalze (210) in einem Walzgerüst (200);
**dadurch gekennzeichnet,**
**dass** die Geschwindigkeit mit der das Kühlmittel aus der Spaltdüse (140) austritt, vorzugsweise - falls erforderlich - in Kombination mit einer Aktivierung von zumindest einzelnen Zonen der Spaltdüse, als Stellgrößen derart geeignet variiert wird, dass sich die thermische Ist-Balligkeit der Arbeitswalzen auf eine vorgegebene Soll-Balligkeit, die Ist-Planheit des Walzgutes auf eine vorgegebene Soll-Planheit und/oder das Ist-Profil des Walzgutes auf ein vorgegebenes Soll-Profil einstellt.

13. Verfahren nach Anspruch 12,
**dadurch gekennzeichnet,**
**dass** es sich bei dem Kühlmittel zumindest im Wesentlichen um Wasser handelt.

14. Verfahren nach Anspruch 12 oder 13,
**dadurch gekennzeichnet,**
**dass** das Pumpen des Kühlmittels, drehzahlgeregelt und/oder ein- oder ausgeschaltet werden kann.

## Claims

1. Scraper device (100) for application of a liquid coolant to the surface of a work roll (210) of a roll stand (200) and for screening a rolling material, which is rolled with the help of the work roll, from coolant flowing down from the work roll, comprising
- a scraper tip (110); and
- a base body (120) as carrier of the scraper tip (110),
wherein the base body (120) has in the interior thereof a cooling channel (122) for the coolant and for fluid-conducting connection of at least one connection (130) for feed of the coolant, with a nozzle, which is formed at the scraper tip (110), for application of the coolant to the work roll (210),
wherein the nozzle is set back in depth direction (y) relative to the front end (112) of the scraper tip (110),
wherein the cooling channel (122) is bounded within the nozzle by an upper flow guide surface (142) and a lower flow guide surface (144),
wherein the upper and lower flow guide surfaces (142, 144) are formed convergently or divergently relative to one another, preferably extending parallelly to one another, at least over a predetermined wear length (I) of the slot nozzle (140) in depth direction (y) at an angle of less than 15° in flow direction of the coolant;
**characterised in that** the nozzle is a slot nozzle (140); and
a separating plate (150), which is configured in the form of a comb with tines (155) oriented towards the outlet opening of the slot nozzle (140), is arranged between the lower and upper flow guide surfaces (142, 144),
wherein at least individual ones of the openings (158) between the tines (155) are in fluid-conducting connection with the cooling channel (122) for the coolant.

2. Scraper device (100) according to claim 1,
**characterised in that**
the upper and lower flow guide surfaces (142, 144) are each formed to be flat.

3. Scraper device (100) according to one of the preceding claims,
**characterised in that**
the upper flow guide surface (142) is formed by the lower side of a nozzle cover plate (146) and the lower flow guide surface (144) by the upper side of the scraper tip (110).

4. Scraper device (100) according to any one of the preceding claims,
**characterised in that**
the nozzle cover plate (146) and/or the scraper tip (110) is or are respectively detachably secured as a wear part or wear parts to the base body (120).

5. Scraper device (100) according to claim 3 or claim 4,
**characterised in that**
the nozzle cover plate (146) is made from a softer material than the scraper tip (110).

6. Scraper device (100) according to any one of the preceding claims,
**characterised in that**
the cooling channel (122) has a collecting space (125), which is upstream of the slot nozzle counter to the flow direction (-y) of the coolant and preferably extends over the entire width of the slot nozzle (140), for the coolant.

7. Scraper device (100) according to claim 6,
**characterised in that**
the collecting space (125) is subdivided in width direction (x) into a plurality of zones (Z1, Z2, Z3) which according to need in the individual case can be individually connected or blocked with respect to throughflow of coolant through the slot nozzle (140); and
preferably respective individual connections (130-i) for feed of the coolant to the individual zones (Z1, Z2, Z3) are provided.

8. Scraper device (100) according to claim 7,
**characterised in that**
the tines (155) are formed at the separating plate (150) only in the at least one zone over the width of the slot nozzle, which is provided for throughflow of the coolant.

9. System comprising
a scraper device (100) according to any one of the preceding claims
and
an adjusting device (160) for adjusting the scraper device (100) against the surface of a work roll (210) in a roll stand (200).

10. Roll stand (200) with at least one work roll (210) for the rolling of rolling material,
**characterised in that**
preferably at least one scraper device (100) according to any one of claims 1 to 8 is provided in the outlet of the roll stand;
an upper adjusting device (160) is provided for adjusting the scraper device (100) against an upper work roll (210); and/or
no or a lower adjusting device is provided for adjusting the scraper device (100) against a lower work roll (210).

11. Roll stand according to claim 10,
**characterised by**
a control device or regulating device (22) for control or regulation of the actual thermal cambering of the work rolls to a predetermined target cambering, the actual planarity of the rolling material to a predetermined target planarity and/or the actual profile of the rolling material to a predetermined target profile in each instance by appropriate variation of the rate at which the coolant issues from the slot nozzle (140) and/or by variation of the zones (Z1, Z2, Z3) from which the coolant issues from the slot nozzle (140), by the scraper device, preferably in conjunction with a controllable valve for the coolant, as respective setting element.

12. Method of operating the system according to claim 9 with the scraper device according to claim 7, comprising the following steps:
- adjusting the scraper device against the work roll in a roll stand so that the scraper tip and the nozzle cover plate simultaneously press against the work roll; and
- optionally pumping the coolant through the at least one connection (130) for feed of the coolant through the cooling channel (122) and through the slot nozzle (140) onto a work roll (210) in a roll stand (200);
**characterised in that**
the rate at which the coolant issues from the slot nozzle (140) is appropriately varied in such a way, preferably in combination with, if required, activation of at least individual zones of the slot nozzle as setting variables, that the actual thermal cambering of the work rolls is set to a predetermined target cambering, the actual planarity of the rolling material is set to a predetermined target planarity and/or the actual profile of the rolling material is set to a predetermined target profile.

13. Method according to claim 12,
**characterised in that**
the coolant is at least substantially water.

14. Method according to claim 12 or 13,
**characterised in that**
pumping of the coolant can be regulated in rotational speed and/or switched on or off.

## Revendications

1. Dispositif racleur (100) pour appliquer un agent de refroidissement liquide sur la surface d'un cylindre de travail (210) d'une cage de laminoir (200) et pour protéger un produit laminé, laminé à l'aide du cylindre de travail, contre l'agent de refroidissement s'écoulant du cylindre de travail, comportant
- une pointe de racleur (110) ; et
- un corps de base (120) servant de support à la pointe de racleur (110),
dans lequel le corps de base (120) comporte en son sein un canal de refroidissement (122) pour l'agent de refroidissement, destiné à relier de manière conductrice de fluide au moins un raccord (130) pour l'amenée de l'agent de refroidissement à une buse formée au niveau de la pointe de racleur (110) pour appliquer l'agent de refroidissement sur le cylindre de travail (210),
dans lequel la buse est en retrait par rapport à l'extrémité avant (112) de la pointe de racleur (110) dans la direction de la profondeur (y) ; et
dans lequel le canal de refroidissement (122) est délimité à l'intérieur de la buse par une surface de guidage d'écoulement supérieure (142) et une surface de guidage d'écoulement inférieure (144) ;
dans lequel les surfaces de guidage d'écoulement supérieure et inférieure (142, 144) sont formées, au moins sur une longueur d'usure prédéterminée (I) de la buse à fente (140) dans la direction de la profondeur (y), de manière à s'étendre en convergeant ou en divergeant l'une par rapport à l'autre selon un angle inférieur à 15° dans la direction d'écoulement de l'agent de refroidissement, de préférence parallèlement l'une à l'autre ; et
**caractérisé**
**en ce que** la buse est une buse à fente (140) ; et
**en ce qu'**une plaque de séparation (150) est disposée entre la surface de guidage d'écoulement inférieure et la surface de guidage d'écoulement supérieure (142, 144), laquelle plaque est formée à la manière d'un peigne avec des dents (155) qui sont orientées vers l'ouverture de sortie de la buse à fente (140),
dans lequel au moins certaines des ouvertures (158) entre les dents (155) sont en communication fluidique avec le canal de refroidissement (122) pour l'agent de refroidissement.

2. Dispositif racleur (100) selon la revendication 1,
**caractérisé en ce que**
les surfaces de guidage d'écoulement supérieure et inférieure (142, 144) sont respectivement formées planes.

3. Dispositif racleur (100) selon l'une des revendications précédentes,
**caractérisé en ce que**
la surface de guidage d'écoulement supérieure (142) est formée par le côté inférieur d'une plaque de couverture de buse (146) et la surface de guidage d'écoulement inférieure (144) est formée par le côté supérieur de la pointe de racleur (110).

4. Dispositif racleur (100) selon l'une des revendications précédentes,
**caractérisé en ce que**
la plaque de couverture de buse (146) et/ou la pointe de racleur (110), en tant que pièces d'usure, sont respectivement fixées de manière amovible au corps de base (120).

5. Dispositif racleur (100) selon la revendication 3 ou 4,
**caractérisé en ce que**
la plaque de couverture de buse (146) est fabriquée en un matériau plus tendre que la pointe de racleur (110).

6. Dispositif racleur (100) selon l'une des revendications précédentes,
**caractérisé en ce que**
le canal de refroidissement (122) comporte un espace collecteur (125) pour l'agent de refroidissement, disposé en amont de la buse à fente dans le sens inverse de la direction d'écoulement (-y) de l'agent de refroidissement, lequel s'étend de préférence sur toute la largeur de la buse à fente (140).

7. Dispositif racleur (100) selon la revendication 6,
**caractérisé en ce que**
l'espace collecteur (125) est subdivisé dans la direction de la largeur (x) en une pluralité de zones (Z1, Z2, Z3), qui peuvent être individuellement activées ou obturées - selon les besoins au cas par cas - pour l'écoulement de l'agent de refroidissement à travers la buse à fente (140) ; et
**en ce que,** de préférence, des raccords (130-i) respectivement individuels sont prévus pour l'amenée de l'agent de refroidissement aux différentes zones (Z1, Z2, Z3).

8. Dispositif racleur (100) selon la revendication 7,
**caractérisé en ce que**
les dents (155) sur la plaque de séparation (150) ne sont formées que dans l'au moins une zone sur la largeur de la buse à fente qui est prévue pour un écoulement de l'agent de refroidissement.

9. Système comportant
un dispositif racleur (100) selon l'une des revendications précédentes ; et
un dispositif d'application (160) pour appliquer le dispositif racleur (100) contre la surface d'un cylindre de travail (210) dans une cage de laminoir (200).

10. Cage de laminoir (200) avec au moins un cylindre de travail (210) pour laminer un produit laminé ;
**caractérisée**
**en ce qu**'au moins un dispositif racleur (100) selon l'une des revendications 1 à 8 est prévu, de préférence à la sortie de la cage de laminoir ;
**en ce qu**'un dispositif d'application supérieur (160) est prévu pour appliquer le dispositif racleur (100) contre un cylindre de travail supérieur (210) ; et/ou
**en ce qu**'aucun dispositif d'application n'est prévu, ou un seul dispositif d'application inférieur est prévu, pour appliquer le dispositif racleur (100) contre un cylindre de travail inférieur (210).

11. Cage de laminoir selon la revendication 10,
**caractérisée par**
un dispositif de commande ou un dispositif de régulation (220) pour la commande ou la régulation du bombement thermique réel des cylindres de travail à un bombement de consigne prédéfini, de la planéité réelle du produit laminé à une planéité de consigne prédéfinie et/ou du profil réel du produit laminé à un profil de consigne prédéfini, respectivement par une variation appropriée de la vitesse à laquelle l'agent de refroidissement sort de la buse à fente (140) et/ou par une variation des zones (Z1, Z2, Z3) desquelles l'agent de refroidissement sort de la buse à fente (140) avec une vanne pour l'agent de refroidissement, servant respectivement d'actionneur.

12. Procédé de mise en œuvre du système selon la revendication 9 avec le dispositif racleur selon la revendication 7, comportant les étapes suivantes :
- l'application du dispositif racleur contre le cylindre de travail dans une cage de laminoir de telle sorte que la pointe de racleur et la plaque de couverture de buse appuient simultanément contre le cylindre de travail ; et
- le pompage optionnel de l'agent de refroidissement à travers l'au moins un raccord (130) pour l'amenée de l'agent de refroidissement, à travers le canal de refroidissement (122) et à travers la buse à fente (140) sur un cylindre de travail (210) dans une cage de laminoir (200) ;
**caractérisé en ce que**
la vitesse à laquelle l'agent de refroidissement sort de la buse à fente (140), de préférence - si nécessaire - en combinaison avec une activation d'au moins certaines zones de la buse à fente, est variée de manière appropriée en tant que grandeurs de réglage de telle sorte que s'établisse le bombement thermique réel des cylindres de travail à un bombement de consigne prédéfini, la planéité réelle du produit laminé à une planéité de consigne prédéfinie et/ou le profil réel du produit laminé à un profil de consigne prédéfini.

13. Procédé selon la revendication 12,
**caractérisé en ce que**
l'agent de refroidissement est au moins essentiellement de l'eau.

14. Procédé selon la revendication 12 ou 13,
**caractérisé en ce que**
le pompage de l'agent de refroidissement peut être régulé en vitesse et/ou activé ou désactivé.
